# EUROPÄISCHE PATENTSCHRIFT

(11) **EP 0 204 219 B1**
(45) Veröffentlichungstag und Bekanntmachung des Hinweises auf die Patenterteilung: **28.09.1988**
(21) Anmeldenummer: 86106953.2
(22) Anmeldetag: 23.05.1986
(51) Int. Cl.: D05B 1/24

(54) **Blindstichnähmaschine**
Blind stitch sewing machine
Machine à coudre à points invisibles

(30) Priorität: 03.06.1985 DE 3519849
(43) Veröffentlichungstag der Anmeldung: 10.12.1986
(73) Patentinhaber: J. Strobel & Söhne GmbH & Co, D-80036 München (DE)
(72) Erfinder: Hauser, Georg, D-8000 München 40 (DE); Höggenstaller, Rolf, D-8031 Wessling (DE)
(74) Vertreter: Oedekoven, Wolf-Dieter, Dipl.-Ing.

(56) Entgegenhaltungen:
- DE-A- 2 120 558
- DE-A- 2 937 733

## Beschreibung

Die Erfindung bezieht sich auf eine Blindstichnähmaschine der im Oberbegriff des Patentanspruchs 1 angegebenen Gattung.

Derartige Kettenstich-Blindstichnähmaschinen zum punktweisen Vernähen des Nähgutes mittels einer vorgegebenen Anzahl von Stichen, welche einen sogenannten Punktriegel bilden, sind bekannt (DE-A 21 20 558). Dabei ist der verstellbare Anschlag für die Schwenkwelle zur Betätigung des Stoffbeugers von einer Schraube gebildet, welche im Unterarm der Blindstichnähmaschine mittels eines äußeren Drehknopfes von Hand verschraubbar ist, um den Abstand des in der Nähstellung befindlichen Stoffbeugers von der Bewegungsbahn der Bogennadel so einzustellen, daß sich die gewünschte Einstichtiefe der Bogennadel in das jeweils zu vernähende Nähgut ergibt, welche nicht nur von der Nähstellung des Stoffbeugers bzw. dessen dann vorliegendem Abstand von der Bewegungsbahn der Bogennadel abhängt, sondern auch vom Nähgut, insbesondere der Anzahl und/oder der Dicke der jeweils zu vernähenden Nähgutlagen, und bei derselben Nähstellung des Stoffbeugers für unterschiedliches Nähgut verschieden ist.

Bei Blindstichnähmaschinen zum Vernähen des Nähgutes entlang einer Naht mit selbsttätiger Einstellung der Einstichtiefe der Bogennadel in das schrittweise transportierte Nähgut entsprechend der jeweiligen Dicke desselben an der Nähstelle mittels eines Nähgutabtasters, welcher im Bereich der Nähstelle angeordnet und mit dem oszillierend angetriebenen Stoffbeuger verbunden ist, um dessen kürzesten Abstand von der Bewegungsbahn der Bogennadel zu bestimmen, ist es zur Gewährleistung eines Intervallbetriebes, so daß die Bogennadel beim Nähen jeweils nach einer bestimmten Anzahl von Stichen tiefer und im übrigen weniger tief in das Nähgut einsticht, bekannt, zwischen dem Nähgutabtaster sowie der Stichplatte der Blindstichnähmaschine einen Schieber vorzusehen, welcher verstellbar ist, um den Abstand zwischen dem Nähgutabstaster und der Stichplatte und somit denjenigen kürzesten Abstand, bis zu dem der Stoffbeuger sich der Bewegungsbahn der Bogennadel nähern kann, während jedes Intervalls zwischen zwei aufeinanderfolgenden tieferen Stichen zu vergrößern und eine entsprechend geringere Einstichtiefe der Bogennadel zu erzielen. Der Antrieb des Schiebers kann mittels eines elektrischen Drehmagneten erfolgen, welcher von einer elektrischen Steuerschaltung in Abhängigkeit vom Umlauf der Hauptwelle der Blindstichnähmaschine und des mittels eines von Hand betätigbaren Wählschalters jeweils eingestellten Intervallbetriebes gesteuert wird (DE-A 29 37 733).

Der Erfindung liegt die Aufgabe zugrunde, eine Blindstichnähmaschine der im Oberbegriff des Patentanspruchs 1 angegebenen Gattung zu schaffen, bei welcher das Bedienungspersonal die Einstichtiefe der Bogennadel einfacher, schneller und genauer einstellen kann, so daß das Arbeiten erleichtert ist, Totzeiten verkürzt sind und ein besseres Nähergebnis erzielt wird.

Diese Aufgabe ist durch die im kennzeichnenden Teil des Patentanspruchs 1 angegebenen Merkmale gelöst. Vorteilhafte Ausgestaltungen der erfindungsgemäßen Blindstichnähmaschine sind in den restlichen Patentansprüchen angegeben.

Zum allgemeinen Stand der Technik gehören elektrische Schrittmotore, welche zu vielerlei Zwecken eingesetzt werden, wobei ihnen eine Getriebe nachgeschaltet und mit Rückmeldung gearbeitet werden kann (Prospekt « phytron •, 1970). Ebenso ist es bekannt, in elektrischen Steuerschaltungen, auch solchen für Nähmaschinen, Mikroprozessoren zur verwenden und bei Nähmaschinen akustische Signalgeber vorzusehen (« DNZ », Nr. 9/1980, Seite 32). Auch sind opto-elektrische Impulsgeber für Nähmaschinenantriebe bekannt, welche Lichtemitter und - empfänger sowie eine Abdeckscheibe für die Lichtstrahlen zwischen den Emittern und den Empfängern aufweisen (DE-C 28 48 612).

Zum Stande der Technik zählen ferner elektronisch gesteuerte Nähmaschinen, bei denen verschiedene Stichmuster vorgewählt werden können, die dann automatisch ausgeführt werden. Dazu wird die Nadelstange entsprechend versetzt und die Bewegung des Stoffschiebers entsprechend verändert, was jeweils mittels eines zugehörigen Stellantriebs geschieht, der an eine elektrische Steuerschaltung angeschlossen ist. Letztere weist einen Festspeicher (ROM) auf, in welchem die Informationen für die Stichmuster gespeichert sind, die mittels einer Tastatur abgerufen werden können (DE-B 24 30 845). Zusätzlich kann eine Schreib/Lese-Speicher (RAM) vorgesehen sind, so daß das Bedienungspersonal auch selbst Stichmuster eigener Wahl einspeichern kann (DE-A 27 09 533).

Schließlich ist eine Nähmaschine bekannt, bei welcher die für den jeweiligen Nähvorgang wesentlichen Daten eingegeben werden können, um Anzeigen zu bewirken, welche die jeweils erforderliche Ausrüstung und die jeweils erforderlichen Einstellungen angeben, wobei auch vorgesehen ist, zumindest einige dieser Einstellungen automatisch durchzuführen, und zwar mittels eines elektrischen Schrittmotors, dem ein Untersetzungsgetriebe nachgeschaltet sein kann. Die verschiedenen möglichen Einstellungen des jeweiligen verstellbaren Organs der Nähmaschine sind in einem programmierbaren Speicher gespeichert, aus welchem sie beispielsweise mittels einer Tastatur abgerufen werden können, um das Organ durch den elektrischen Schrittmotor entsprechend zu verstellen, wobei von einer bestimmten Nullstellung ausgegangen wird, die mittels eines Positionssensors festgestellt wird und aus welcher sich der elektrische Schrittmotor um eine solche Anzahl von Schritten herausdreht, wie der jeweils abgerufenen Einstellung entspricht. Es kann ein Rückmeldesystem vorgesehen sein, welches eine optische Anzeige bewirkt, wenn das Organ die vorgegebene Einstellung erreicht hat. Allerdings handelt es sich bei der bekannten Nähmaschine nicht um eine Blindstichnähmaschine. Ein Stoffbeuger ist nicht vorhanden, ebensowenig wie irgendein Verstellmechanismus für denselben mit einstellbaren Elementen zur Gewährleistung eines bestimmten Abstandes der in der Nähstellung befindlichen Stoffbeugers von der Bewegungsbahn der Bogennadel (DE-A 30 18886).

Die Erfindung kann sowohl bei solchen Blindstichnähmaschinen verwirklicht werden, bei denen der Stoffbeuger am feststehenden Unterarm zwischen der Nähstellung und der Nähgutfreigabestellung hin- und herbewegbar ist, als auch bei solchen, bei denen der Stoffbeuger durch Verschwenken des Unterarms der Blindstichnähmaschine zwischen der Nähstellung und der Nähgutfreigabestellung hin- und herbewegbar ist und der verstellbare Anschlag nicht mit einer Schwenkwelle zur Betätigung des Stoffbeugers zusammenwirkt, sondern mit einer Schwenkwelle zur Betätigung des Unterarms oder mit dem Unterarm selbst. Grundsätzlich ist es auch nicht erforderlich, daß der Unterarm und der Oberarm der Blindstichnähmaschine sich übereinander erstrecken, sondern kann die Erfindung auch bei Blindstichnähmaschinen mit zwei nebeneinander verlaufenden Armen verwirklicht werden, welche jeweils die Bogennadel und den damit zusammenwirkenden Greifer bzw. den Stoffbeuger tragen.

Nachstehend ist eine Ausführungsform der erfindungsgemäßen Blindstichnähmaschine anhand von Zeichnungen beispielsweise beschrieben. Darin zeigt schematisch :
Fig. 1 eine Seitenansicht, teilweise längsgeschnitten ;
Fig. 2 den Schnitt entlang der Linie 11-11 in Fig. 1 in größerem Maßstab ;
Fig. 3 den Schnitt entlang der Linie 111-111 in Fig. 1 im Maßstab der Fig. 2 ;
Fig. 4 den Schnitt entlang der Linie IV-IV in Fig. 1 im Maßstab der Fig. 2 ;
Fig. 5 den Schnitt entlang der Linie V-V in Fig. 2 ;
Fig. 6 die Frontplatte gemäß Fig. 1 in größerem Maßstab des Gerätes zur Einstichtiefenwahl und -anzeige ; und
Fig. 7 ein Blockschaltbild der elektrischen Steuerschaltung für die Einstichtiefenwahl, -einstellung und -anzeige.

In Fig. 1 ist eine Kettenstich-Blindstichnähmaschine zum punktweisen Vernähen des Nähgutes mittels einer vorgegebenen Anzahl von Stichen dargestellt, welche einen sogenannten Punktriegel bilden. Die Blindstichnähmaschine weist eine Stichplatte 1, eine Bogennadel 2, einen Greifer 3, einen Stoffdrücker 4 und einen Stoffbeuger 5 auf, ferner ein Gehäuse 6, welches einen Oberarm 7, einen Ständer 8 und einen Unterarm 9 bildet.

Die Stichplatte 1 erstreckt sich waagerecht am Oberarm 7, welcher ferner mit einem um eine zur Stichplatte 1 parallele Achse 10 hin- und herschwenkbaren, die Bogennadel 2 tragenden Nadelhebel 11 und dem um ein Achse 12 drehbar gelagerten Greifer 3 versehen ist. Zum synchronen Antrieb des Nadelhebels 11 und des Greifers 3 dient eine im Oberarm 7 drehbar gelagerte Hauptwelle 13 mit einem Handrad 14 und einer Riemenscheibe 15, welche zusammen mit einer zweiten Riemenscheibe 16 von einem endlosen Keilriemen 17 umschlungen ist. Die zweite Riemenscheibe 16 ist mittels eines elektrischen Antriebsmotors drehbar, welcher in einem Gehäusekasten 18 untergebracht ist, der an der Unterseite einer das Gehäuse 6 tragenden Tischplatte 19 befestigt ist.

Der Stoffbeuger 5 ist zusammen mit dem Stoffdrücker 4 senkrecht zur Stichplatte 1 aus der wirksamen Stellung beim Nähen gemäß Fig. 1 in eine unwirksame Stellung zur Nähgutfreigabe und umgekehrt verstellbar und weist einen Schaft 20 auf, welcher im Unterarm 9 axial verschieblich gelagert ist und welchem der Stoffdrücker 4 zwischen einem auf dem Schaft 20 befestigten Stellring 21 und einer äußeren Ringschulter 22 des Schaftes 20 verschiebbar ist. Zwischen dem Stoffdrücker 4 und dem Stellring 21 ist eine Schraubendruckfeder 23 eingespannt, welche den Stoffdrücker 4 in der Nähstellung gemäß Fig. 1 gegen die Stichplatte 1 und in der Nähgutfreigabestellung gegen die Ringschulter 22 des Schaftes 20 drückt. Zur gemeinsamen Verstellung des Stoffdrückers 4 und des Stoffbeugers 5 dient eine im Unterarm 9 drehbar gelagerte Schwenkwelle 24, welche über eine Kardanwelle 25 mit einem elektrischen Drehmagneten 26 verbunden ist und einen radialen Arm 27 aufweist, an dessen freiem Ende das benachbarte freie Ende des Schaftes 20 mittels einer Verbindungslasche 28 angelenkt ist.

Zum Nähen eines Punktriegels genügt es, das Nähgut in die Blindstichnähmaschine einzulegen und zwischen der Stichplatte 1 und dem Stoffdrücker 4 zu positionieren, welcher sich zusammen mit dem Stoffbeuger 5 in der Nähgutfreigabestellung befindet, also von der Stichplatte 1 gelüftet ist, und ein an einem Fuß 29 eines Tischplattenträgers 30 schwenkbar gelagertes Pedal 31 niederzutreten, welches über ein Gestänge 32 mit einem Schalthebel 33 einer im Gehäusekasten 18 untergebrachten elektrischen Steuerschaltung für den elektrischen Drehmagneten 26 und den elektrischen Antriebsmotor der Hauptwelle 13 verbunden ist. Dann wird zunächst der elektrische Drehmagnet 26 erregt, um den Stoffdrücker 4 und den Stoffbeuger 5 in die Nähstellung zu verstellen, in welcher der Stoffdrücker 4 das Nähgut gegen die der Bogennadel 2 und dem Greifer 3 abgewandte Seite der Stichplatte 1 drückt und der Stoffbeuger 5 das Nähgut durch eine Öffnung 34 der Stichplatte 1 hindurch in die Bewegungsbahn der Bogennadel 2 hinein auswölbt. Anschließend wird der elektrische Antriebsmotor der Hauptwelle 13 eingeschaltet, um die Bogennadel 2 und den Greifer 3 in Bewegung zu setzen.

Die am freien Ende des Nadelhebels 11 befestigte Bogennadel 2 schwingt bei jedem Schwenkzyklus des Nadelhebels 11 parallel zur Zeichnungsebene von Fig. 1 entlang einer kreisbogenförmigen, zur Nadelhebeischwenkachse 10 konzentrischen Bahn hin und her, nämlich auf den Greifer 3 zu und dann von demselben weg, welcher im Synchronismus mit den Bogennadelschwingungen um die Achse 11 rotiert, um im Zusammenwirken mit der Bogennadel 2 den durch deren Öse laufenden Nähfaden kettenstichartig zu verschlingen. Zusätzlich pendelt die Bogennadel 2 seitlich, um abwechselnd an zwei parallel zur Nadelhebelschwenkachse 10 im Abstand voneinander liegenden Stellen in das durch den Stoffbeuger 5 ausgewölbte Nähgut einzustechen, wozu der Nadelhebel 11 mittels eines geeigneten Mechanismus entsprechend verstellt wird, welcher von der Hauptwelle 13 angetrieben wird.

Sobald eine vorgegebene Anzahl von Stichen, welche mittels eines äußeren Drehknopfes 35 am Gehäusekasten 18 unter entsprechender Beeinflussung der elektrischen Steuerschaltung einstellbar ist, ausgeführt worden ist, wobei das Nähgut nicht bewegt wird, wird zunächst der elektrische Antriebsmotor der Hauptwelle 13 abgeschaltet, um die Bogennadel 2 und den Greifer 3 stillzusetzen, und zwar derart, daß die Bogennadel 2 in der aus dem Nähgut zurückgezogenen Stellung stehenbleibt. Dann wird der Nähfaden nachgezogen und abgeschnitten, und zwar mittels eines Hebels bzw. eines Messers, welche mittels je eines elektrischen Drehmagneten betätigt werden, der von der elektrischen Steuerschaltung im Gehäusekasten 18 angesteuert wird. Schließlich wird die Erregung des elektrischen Drehmagneten 26 unterbrochen, so daß der Stoffdrücker 4 und der Stoffbeuger 5 von der Stichplatte 1 weg in die Nähgutfreigabestellung laufen und das Nähgut aus der Blindstichnähmaschine entnommen oder anders positioniert werden kann, um einen neuen Punktriegel zu nähen, was durch das geschilderte Niedertreten des Pedals 31 ausgelöst wird. Nach dem Auslösen kann.das Pedal 31 wieder losgelassen werden, da die elektrische Steuerschaltung im Gehäusekasten 18 dann ein vollautomatisches Arbeiten der Blindstichnähmaschine gewährleistet, wobei alle vorstehend erläuterten Vorgänge selbsttätig ablaufen.

Der Abstand des in der Nähstellung befindlichen Stoffbeugers 5 von der kreisbogenförmigen Bewegungsbahn der Bogennadel 2, welcher deren Einstichtiefe in das jeweils zu vernähende Nähgut definiert, is durch einen Anschlag 40 für die Schwenkwelle 24 bestimmt, welcher deren Verschwenkung bei Erregung des elektrischen Drehmagneten 26 begrenzt. Der Anschlag 40 ist zur Einstellung der Einstichtiefe der Bogennadel 2 entsprechend dem jeweils zu vernähenden Nähgut, insbesondere der Anzahl und/oder der Dicke der zu vernähenden Nähgutlagen, verstellbar, und zwar mittels eines Schrittantriebs 41 mit einer elektrischen Steuerschaltung 42, welche an einen Einstichtiefenwähler 43 und einen analogen Einstichtiefenanzeiger 44 sowie einen digitalen Einstichtiefenanzeiger 45 angeschlossen ist.

Der Anschlag 40 wirkt mit einem zweiten radialen Arm 46 der Schwenkwelle 24 zuammen und ist als drehbare Nockenscheibe 47 ausgebildet, deren spiralförmiger Umfang eine Anschlagfläche 48 für den Arm 46 bildet, wie besonders deutlich aus Fig. 4 hervorgeht. Gemäß Fig. 2 ist die Nockenscheibe 47 auf einer Welle 49 befestigt, welche sich parallel zur Schwenkwelle 24 im Unterarm 9 erstreckt, in einem an demselben befestigten, U-förmigen Träger 50 drehbar gelagert ist und an einem Ende mit dem Schrittantrieb 41 in Verbindung steht. Letzterer ist an einem am Träger 50 angebrachten Arm 51 befestigt und besteht aus einem elektrischen Schrittmotor 52 sowie einem demselben nachgeschalteten Untersetzungsgetriebe 53, an dessen Ausgangswelle 54 die Welle 49 befestigt ist.

Die Nockenscheibe 47 ist mittels des Schrittantriebs 41 zwischen den beiden in Fig. 4 mit ausgezogenen bzw. gestrichelten Linien wiedergegebenen Drehstellungen hin- und herdrehbar, welche jeweils die in Fig. 3 mit ausgezogenen bzw. gestrichelten Linien wiedergegebene höchste bzw. tiefste Nähstellung des Stoffbeugers 5 definieren, in welche er bei Erregung des elektrischen Drehmagneten 26 über die Kardanwelle 25, die Schwenkwelle 24, deren ersten Arm 27 und die Verbindungslasche 28 bis zur radialen Anlage des freien Endes des zweiten Arms 46 der Schwenkwelle 24 an der Anschlagfläche 48 der Nockenscheibe 47 verstellbar ist und in welcher der Stoffbeuger 5 den geringsten bzw. größten Abstand von der Bewegungsbahn der Bogennadel 2 hat, also die größte bzw. die geringste Einstichtiefe der Bogennadel 2 in das jeweils zu vernähende Nähgut vorliegt.

Um von der in Fig. 4 mit ausgezogenen Linien dargestellten Drehstellung in die mit gestrichelten Linien angedeutete Drehstellung bzw. umgekehrt von der letztgenannten Drehstellung in die erstgenannte Drehstellung zu gelangen, muß die Nockenscheibe 47 um einen Winkel a von 309 ⁰ entgegen dem Uhrzeigersinn bzw. im Uhrzeigersinn gedreht werden, dem 1000 Schritte des Schrittantriebs 41 zugeordnet sind. Die Nockenscheibe 47 ist also mittels des Schrittantriebs 41 innerhalb des in Fig. 4 veranschaulichten Drehbereichs schrittweise um je einen Winkel von 0,309 ° drehbar, und zwar entgegen dem Uhrzeigersinn bzw. im Uhrzeigersinn, je nach der Drehrichtung des Schrittantriebs 41.

Um eine bestimmte Nähstellung des Stoffbeugers 5 bzw. einen bestimmten Abstand des in der Nähstellung befindlichen Stoffbeugers 5 von der Bewegungsbahn der Bogennadel 2 und somit die Einstichtiefe derselben in das jeweils zu vernähende Nähgut einzustellen, wird die Nockenscheibe 47 in eine entsprechende Drehstellung gedreht, und zwar ausgehend von einer mittleren Drehstellung zwischen den beiden in Fig. 4 veranschaulichten Drehstellungen, in welcher die Nockenscheibe 47 an einer Stelle 55 der Anschlagfläche 48 mit dem freien Ende des zweiten Arms 46 der Schwenkwelle 24 zusammenwirkt und aus welcher die Nockenscheibe 47 mittels des von der elektrischen Steuerschaltung 42 entsprechend beaufschlagten Schrittantriebs 41 um eine entsprechende Anzahl von Schritten entweder entgegen dem Uhrzeigersinn oder im Uhrzeigersinn verdreht wird, je nach dem, ob die erforderliche Drehstellung der Nockenscheibe 47 bezüglich des zweiten Arms 46 der Schwenkwelle 24 auf der einen oder der anderen Seite von deren mittlerer Drehstellung liegt, aus welcher die Nockenscheibe 47 in 500 Schritten um den Winkel α/2 = 154,5 im Uhrzeigersinn bzw. entgegen dem Uhrzeigersinn gedreht werden muß, um in die in Fig. 4 mit ausgezogenen Linien wiedergegebene Drehstellung bzw. die in Fig. 4 mit gestrichelten Linien angedeutete Drehstellung zu gelangen.

Die mittlere Drehstellung der Nockenscheibe 47 wird mittels eines optischen Positionsgebers 56 festgestellt, welcher gemäß Fig. 2 aus einem im Unterarm 9 angeordneten optischen Sensor 57 mit einem Lichtsender und einem Lichtempfänger sowie einer an der Welle 49 der Nockenscheibe 47 vorgesehenen Abdeckscheibe 58 zur Unterbrechung des Lichtstrahls 59 zwischen dem Lichtsender und dem Lichtempfänger des optischen Sensors 57 besteht. In den in Fig. 4 mit ausgezogenen bzw. gestrichelten Linien wiedergegebenen Drehstellungen der Nockenscheibe 47 bezüglich des freien Endes des zweiten Arms 46 der Schwenkwelle 24 nimmt die halbkreisförmige Abdeckscheibe 58 jeweils die in Fig. 5 mit ausgezogenen Linien bzw. gestrichelten Linien wiedergegebene Drehstellung bezüglich des optischen Sensors 57 und dessen Lichtstrahl 59 ein. Wenn die Nockenscheibe 47 aus der in Fig. 4 mit ausgezogenen Linien wiedergegebenen Drehsteilung entgegen dem Uhrzeigersinn in die in Fig. 4 mit gestrichelten Linien angedeutete Drehstellung gedreht wird, dann dreh sich auch die Abdeckscheibe 58 aus der in Fig. 5 mit ausgezogenen Linien wiedergegebenen Drehstellung entgegen dem Uhrzeigersinn in die in Fig. 5 mit gestrichelten Linien angedeutete Drehstellung um den Winkel a von 309 °, wobei sie nach der ersten Hälfte dieser Drehbewegung den Lichtstrahl 59 des optischen Sensors 57 unterbricht, so daß dessen elektrisches Ausgangssignal sich von einem Wert entsprechend einer logischen « 1 in einen Wert entsprechend einer logischen « ₀ ändert. Mit dem Ausgangssignal des optischen Sensors 57 wird die elektrische Steuerschaltung 42 beaufschlagt, welche also in allen Drehsteilungen der Abdeckscheibe 58, in welchen sich deren radiale Steuerkante 60 in Fig. 5 rechts vom Lichtstrahl 59 des optischen Sensors 57 befindet und die Nockenscheibe 47 eine Drehstellung zwischen der in Fig. 4 mit ausgezogenen Linien wiedergegebenen Drehstellung und der mittleren Drehstellung einnimmt, das Ausgangssignal « 1 » und in allen Drehstellungen der Abdeckscheibe 58, in welchen sich deren radiale Steuerkante 60 in Fig. 5 links vom Lichtstrahl 59 des optischen Sensors 57 befindet und die Nockenscheibe 47 eine Drehstellung zwischen der in Fig. 4 mit gestrichelten Linien angedeuteten Drehstellung und der mittleren Drehstellung einnimmt, das Ausgangssignal « 0 empfängt.

Die elektrische Steuerschaltung 42 ist in einem Gehäusekasten 61 mit einer Frontplatte 62 untergebracht, an welcher der Einstichtiefenwähler 43, der analoge Einstichtiefenanzeiger 44 und der digitale Einstichtiefenanzeiger 45 vorgesehen sind, wie besonders deutlich aus Fig. 6 hervorgeht. Der Einstichtiefenwähler 43 besteht aus acht Tasten 63, denen jeweils ein bestimmter Abstand des in der Nähstellung befindlichen Stoffbeugers 5 von der Bewegungsbahn der Bogennadel 2 zugeordnet ist, welcher in der elektrischen Steuerschaltung 42 gespeichert und durch Betätigung der betreffenden Taste 63 abrufbar ist, um den Schrittantrieb 41 bzw. dessen elektrischen Schrittmotor 52 mit einem entsprechenden Einschaltsignal zu beaufschlagen. Dabei zeigen der analoge Einstichtiefenanzeiger 44 und der digitale Einstichtiefenanzeiger 45 den jeweils abgerufenen Abstand an und leuchtet eine der betätigten Taste 63 zugeordnete Leuchtdiode 64 auf, um die Tastenbetätigung anzuzeigen. Die acht Leuchtdioden 64 für die Tasten 63 sind and die elektrische Steuerschaltung 42 angeschlossen und an der Frontplatte 62 des Gehäusekastens 61 in einer Reihe jeweils oberhabl der zugehörigen Taste 63 angeordnet, welcher am Gehäuse 6 der Blindstichnähmaschine beweglich angeordnet ist, so daß das Bedienungspersonal den Gehäusekasten 61 in die für die Betätigung der Tasten 63 und dreier weiterer Tasten 65, 66 und 67 and der Frontplatte 62 sowie die Beobachtung des analogen Einstichtiefenanzeigers 44, des digitalen Einstichtiefenanzeigers 45 und der Leuchtdioden 64 an der Frontplatte 62 günstigste Position verstellen kann.

Der analogue Einstichtiefenanzeiger 44 weist eine Leuchtdiodenzeile 68 auf, welche in Richtung des Pfeils 69 gemäß Fig. 6 umso weiter aufleuchtet, je größer der aus der elektrischen Steuerschaltung 42 jeweils abgerufene Abstand des in der Nähstellung befindlichen Stoffbeugers 5 von der Bewegungsbahn der Bogennadel 2 ist. Der digitale Einstichtiefenanzeiger 45 weist 21 Leuchtdioden 70 zur Siebensegmentanzeige jeder Ziffer einer dreistelligen Dezimalzahl auf und kann also alle Dezimalzahlen von 0 bis 999 anzeigen. Die angezeigte Dezimalzahl ist umso größer, je größer der aus der elektrischen Steurschaltung 42 jeweils abgerufene Abstand des in der Nähstellung befindlichen Stoffbeugers 5 von der Bewegungsbahn der Bogennadel 2 ist.

Die in der elektrischen Steuerschaltung 42 gespeicherten Abstände des in der Nähstellung befindlichen Stoffbeugers 5 von der Bewegungsbahn der Bogennadel 2 können jeweils geändert werden, und zwar mit Hilfe der weiteren Tasten 65 bis 67 an der Frontplatte 62 des Gehaüsekastens 61. Dazu wird die betreffende Taste 63 betätigt, wobei die zugehörige Leuchtdiode 64 aufleuchtet, ebenso wird die Leuchtdiodenzeile 68 des analogen Einstichtiefenanzeigers 44 in entsprechender Länge und die Leuchtdioden 70 des digitalen Einstichtiefenanzeigers 45, um die entsprechende Dezimalzahl anzuzeigen. Durch Betätigung der Taste 65 oder der Taste 66 wird der gespeicherte Abstand verkleinert bzw. vergrößert, wobei die Anzeigen des analogen Einstichtiefenanzeigers 44 und des digitalen Einstichtiefenanzeigers 45 sich entsprechend verändern. Danach wird die Taste 67 betätigt, um den neuen Abstand des in der Nähstellung befindlichen Stoffbeugers 5 von der Bewegungsbahn der Bogennadel 2 für die betätigte Taste 63 in der elektrischen Steuerschaltung 42 endgültig zu speichern.

Die elektrische Steuerschaltung 42 arbeitet digital und weist gemäß Fig. 7 einen Schreib/Lese-Speicher 71, einen Mikroprozessor 72, einen Programmspeicher 73, ein Sohnittstellenmodul 74 und einen Adressendekodierer 75 auf. Der Schreib/Lese-Speicher 71 dient zur Aufnahme der acht verschiedenen Abstände des in der Nähstellung befindlichen Stoffbeugers 5 von der Bewegungsbahn der Bogennadel 2, welche den acht Tasten 63 des Einstichtiefenwählers 43 zugeordnet sind. Der Mikroprozessor 72 steuert die Vorgänge in der elektrischen Steuerschaltung 42 im Takt eines Taktgebers entsprechend dem im Programmspeicher 73 enthaltenen Programm. Das Schnittstellenmodul 74 verknüpft den Schrittantrieb 41 bzw. zwei Dekodier- und Treibereinheiten 76 für dessen elektrischen Schrittmotor 52, den Einstichtiefenwähler 43 bzw. dessen Tasten 63 und die weiteren drei Tasten 65, 66 sowie 67, den analogen Einstichtiefenanzeiger 44 bzw. ein Schieberegister 77 für dessen Leuchtdiodenzeile 68, den digitalen Einstichtiefenanzeiger 45 bzw. ein Schieberegister 78 für dessen Leuchtdioden 70, den optischen Positionsgeber 56 bzw. dessen optischen Sensor 57, die Leuchtdioden 64 bzw. ein Schieberegister 79 für dieselben, eine Überwachungseinrichtung 80 für den Stoffbeuger 5 und eine zugehörige akustische Warneinrichtung 81 bzw. einen Treiber 82 für dieselbe mit den übrigen Bausteinen der elektrischen Steuerschaltung 42.

Der Schreib/Lese-Speicher 71, der Mikroprozessor 72, der Programmspeicher 73 und das Schnittstellenmodul 74 sind an einen Datenbus D und einen Adressenbus A angeschlossen, wie in Fig. 7 dargestellt. Der Adressendekodierer 75 ist nur an den Adressenbus A angeschlossen und über eine Leitung 83 vom Mikroprozessor 72 mit einem Aktivierungssignal beaufschlagbar, um über Leitungen 84 Chipselektsignale an den Schreib/Lese-Speicher 71, den Programmspeicher 73 und das Schnittstellenmodul 74 abzugeben. Der Schreib/Lese-Speicher 71 und das Schnittstellenmodul 74 sind ferner über eine Leitung 85 vom Mikroprozessor 72 mit Schreib- und Lesesignalen beaufschlagbar. Im Falle einer Störung gibt das Schnittstellenmodul 74 über eine Leitung 86 ein entsprechendes Signal an den Mikroprozessor 72 ab. Wenn die Blindstichnähmaschine mittels ihres Hauptschalters eingeschaltet und an Netzspannung angelegt wird, dann werden der Mikroprozessor 72, das Schnittstellenmodul 74 und die drei Schieberegister 77, 78 sowie 79 über eine Leitung 87 mit einem ResetSignal beaufschlagt und zurückgestellt.

Wie in Fig. 7 dargestellt, werden die drei Schieberegister 78, 79 und 77 des digitalen Einstichtiefenanzeigers 45 bzw. der Leuchtdioden 64 der Tasten 63 des Einstichtiefenwählers 43 bzw. des analogen Einstichtiefenanzeigers 44 vom Schnittstellenmodul 74 seriell über eine Leitung 88 beaufschlagt, der Treiber 82 der akustischen Warneinrichtung 81 und die beiden Dekodier-und Treibereinheiten 76 des elektrischen Schrittmotors 52 des Schrittantriebs 41 dagegen parallel über eine Leitung 89 bzw. zwei Leitungen 90. Auch die Tasten 63 des Einstichtiefenwählers 43 und die drei zusätzlichen Tasten 65, 66 sowie 67, der optische Sensor 57 des optischen Positionsgebers 56 und die Überwachungseinrichtung 80 für den Stoffbeuger 5 beaufschlagen das Schnittstellenmodul 74 parallel über eine Leitung 91 bzw. 92 bzw. 93.

Wenn der Schrittantrieb 41 bzw. dessen elektrischer Schrittmotor 52 in Gang gesetzt ist, um die Nockenscheibe 47 zu drehen, dann soll der zweite Arm 46 der Schwenkwelle 24 nicht an der Anschlagfläche 48 der Nockenscheibe 47 anliegen, damit das Drehen der Nockenscheibe 47 nicht behindert wird und möglichst genau erfolgen kann. Die Überwachungseinrichtung 80 für den Stoffbeuger 5 gibt dann an das Schnittstellenmodul 74 über die Leitung 93 ein Signal ab, wenn der Stoffbeuger 5 sich in der Nähstellung befindet, also der Arm 46 an der Anschlagfläche 48 anliegt und der elektrische Drehmagnet 26 erregt ist. Die Überwachungseinrichtung 80 kann demzufolge auch zur Überwachung der Erregung des elektrischen Drehmagneten 26 ausgebildet und angeordnet werden, um das Schnittstellenmodul 74 über die Leitung 93 so lange mit einem entsprechenden Signal zu beaufschlagen, wie der elektrische Drehmagnet 26 erregt ist. Falls der Einstichtiefenwähler 43 bzw. eine Taste 63 desselben betätigt wird, solange das Signal der Überwachungseinrichtung 80 vorliegt, liefert das Schnittstellenmodul 74 über die Leitung 89 ein Signal an den Treiber 82, so daß die akustische Warneinrichtung 81 ein Alarmsignal abgibt. Zusätzlich dazu kann dafür Vorsorge getroffen werden, daß bei diesem Zustand der digitale Einstichtiefenanzeiger 45 blinkt.

Um eine bestimmte Einstichtiefe der Bogennadel 2 in das jeweils zu vernähende Nähgut einzustellen, braucht das Bedienungspersonal nur diejenige Taste 63 des Einstichtiefenwählers 43 an der Frontplatte 62 des Gehäusekastens 61 des Gerätes zur Einstichtiefenwahl und -anzeige gemäß Fig. 6 zu betätigen, welcher der entsprechende Abstand des Stoffbeugers 5 von der Bewegungsbahn der Bogennadel 2 zugeordnet ist, wenn er durch den elektrischen Drehmagneten 26 in die Nähstellung bewegt worden ist, wobei die der Taste 63 zugeordnete Leuchtdiode 64 aufleuchtet. Dann wird der der Taste 63 zugeordnete Speicherinhalt aus dem Schreib/Lese-Speicher 71 der elektrischen Steuerschaltung 42 für die Einstichtiefenwahl, -einstellung und -anzeige gemäß Fig. 7 abgerufen, um mittels des analogen Einstichtiefenanzeigers 44 und des digitalen Einstichtiefenanzeigers 45 angezeigt zu werden und eine entsprechende Drehstellung der Nockenscheibe 47 bezüglich des freien Endes des radialen Arms 46 der Schwenkwelle 24 mittels des Schrittantriebs 41 zu bewirken. Dabei dreht der Schrittantrieb 41 die Nockenscheibe 47 zunächst auf kürzestem Wege schrittweise in deren mittlere Drehstellung, da er von der elektrischen Steuerschaltung 42 durch ein entsprechendes Einschaltsignal in der betreffenden Richtung in Gang gesetzt wird, welche « weiß ob die Nockenscheibe 47 sich gerade auf der einen oder auf der anderen Seite ihrer mittleren Drehstellung befindet, weil die elektrische Steuerschaltung 42 dann vom optischen Positionsgeber 56 mit dem Ausgangssignal « 1 bzw. « 0 beaufschlagt wird. Anschließend dreht der Schrittantrieb 41 die Nockenscheibe 47 aus der mittleren Drehstellung entsprechend dem von der elektrischen Steuerschaltung 42 erhaltenen Einschaltsignal in derjenigen Drehrichtung um diejenige Anzahl von Schritten, wie vom abgerufenen Speicherinhalt vorgegeben, so daß die Nockenscheibe 47 die dem Speicherinhalt entsprechende Drehstellung auf kürzestem Wege erreicht. Wenn nunmehr der - elektrische Drehmagnet 26 erregt wird, um den Stoffbeuger 5 in die Nähstellung zu verstellen, dann kann der Stoffbeuger 5 sich nur bis auf einen solchen Abstand der kreisbogenförmigen Bewegungsbahn der Bogennadel 2 nähern, wie der eingestellten Drehstellung der Nockenscheibe 47 entspricht, da die Bewegung des Stoffbeugers 5 nur bis zur Anlage des radialen Arms 46 der Schwenkwelle 24 an der spiralförmigen Anschlagfläche 48 der Nockenscheibe 47 möglich ist.

## Patentansprüche

1. Blindstichnähmaschine, deren Stoffbeuger (5) zwischen einer Nähstellung zur Auswölbung des Nähgutes in die kreisbogenförmige Bewegungsbahn der Bogennadel (2) und einer das Nähguteinlegen sowie -entnehmen erlaubenden Nähgutfreigabestellung mittels einer Schwenkwelle (24) verstellbar ist, welche mit einem die Nähstellung des Stoffbeugers (5) definierenden Anschlag (40) zusammenwirkt, der zur Einstellung der Einstichtiefe der Bogennadel (2) in das jeweils zu vernähende Nähgut verstellbar ist, um einen entsprechenden Abstand des in der Nähstellung befindlichen Stoffbeugers (5) von der Bewegungsbahn der Bogennadel (2) zu gewährleisten, dadurch gekennzeichnet, daß der verstellbare Anschlag (40) als Nockenscheibe (47) ausgebildet ist, welche mittels eines an eine elektrische Steuerschaltung (42) mit einem Speicher (71) für mehrere unterschiedliche Abstände des in der Nähstellung befindlichen Stoffbeugers (5) von der Bewegungsbahn der Bogennadel (2) angeschlossenen elektrischen Schrittmotors (52) entsprechend dem bei Betätigung eines an die elektrisches Steuerschaltung (42) angeschlossenen, von Hand betätigbaren Einstichtiefenwählers (43) aus dem Speicher (71) jeweils abgerufenen Abstandes drehbar ist.

2. Blindstichnähmaschine nach Anspruch 1, dadurch gekennzeichnet, daß die Nockenscheibe (47) an einer zur Schwenkwelle (24) parallelen Welle (49) vorgesehen ist und einen spiralförmigen Umfang aufweist, welcher eine Anschlagfläche (48) für einen radialen Arm (46) der Schwenkwelle (24) bildet.

3. Blindstichnähmaschine nach Anspruch 1 oder 2, dadurch gekennzeichnet, daß die Nockenscheibe (47) bei jeder Änderung des Abstandes des inder Nähstellung befindlichen St offbeugers (5) von der Bewegungsbahn der Bogennadel (2) mittels des elektrischen Schrittmotors (52) zunächst in eine Stellung in der Mitte ihres gesamten Drehbereichs und dann aus dieser mittleren Stellung in der einen oder in der anderen Richtung in die neue Stellung drehbar ist, wobei ein Positionsgeber (56) zur Abgabe eines ersten Ausgangssignals und eines zweiten Ausgangssignals an die elektrische Steuerschaltung (42) vorgesehen ist, wenn die Nockenscheibe (47) aus der mittleren Stellung in der einen bzw. in der anderen Richtung gedreht ist.

4. Blindstichnähmaschine nach Anspruch 1, 2 oder 3, gekennzeichnet durch einen analogen und/oder einen digitalen Einstichtiefenanzeiger (44 bzw. 45), welcher an die elektrische Steuerschaltung (42) angeschlossen ist und eine Leuchtdiodenzeile (68) bzw. Leuchtdioden (70) zur Multisegmentanzeige der Ziffern dezimaler Zahlen aufweist.

5. Blindstichnähmaschine nach einem der vorstehenden Ansprüchen, dadurch gekennzeichnet, daß der Einstichtiefenwähler (43) aus mehreren Tasten (63) besteht, denen jeweils ein bestimmter Abstand des in der Nähstellung befindlichen Stoffbeugers (5) von der Bewegungsbahn der Bogennadel (2) zugeordnet ist.

6. Blindstichnähmaschine nach Anspruch 5 in Verbindung mit Anspruch 4, dadurch gekennzeichnet, daß die Tasten (63) jeweils zur Änderung des zugehörigen, im Speicher (71) gespeicherten Abstandes des in der Nähstellung befindlichen Stoffbeugers (5) von der Bewegungsbahn der Bogennadel (2) betätigbar und drei weitere Tasten (65, 66, 67) vorgesehen sind, welche an die elektrische Steuerschaltung (42) angeschlossen und jeweils zur Abstandsverringerung bzw. -vergrößerung unter entsprechender Änderung der Anzeige des analogen bzw. des digitalen Einstichtiefenanzeigers (44 bzw. 45) bzw. zur Eingabe des neuen Abstandes in den Speicher (71) betätigbar sind.

## Claims

1. Blind stitch sewing machine of which the fabric deflector (5) is movable between a sewing position for bulging out the material to be sewn into the arcuate path of movement of the curved needle (2) and a fabric-free - position permitting insertion and removal of the fabric to be sewn by means of a rotatable shaft (24) which co-operates with a stop (40) defining the sewing position of the fabric deflector (5), the stop being adjustable to set the stitch depth of the curved needle (2) in the fabric currently to be sewn, in order to achieve a corresponding spacing of the fabric deflector (5), when in the sewing position, from the path of movement of the curved needle (2), characterised in that the adjustable stop (40) is in the form of a cam disc (47) which is rotatable by means of a stepping electric motor (52) connected to an electric control circuit (42) with a store (71) for a number of different spacings of the fabric deflector (5), when in the sewing position, from the path of movement of the curved needle (2), corresponding to the spacing called up from the store (71) by actuation of a manually actuated stitch depth selector (43) connected to the electric control circuit (42).

2. Blind stitch sewing machine according to claim 1 characterised in that the cam disc (47) is provided on a shaft (49) parallel to the rotatable shaft (24) and has a spiral profile which forms a stop surface (48) for a radial arm (46) on the rotatable shaft (24).

3. Blind stitch sewing machine according to claim 1 or 2 characterised in that the cam disc (47), on each change of the spacing of the fabric deflector (5), when in the sewing position, from the path of movement of the curved needle (2) is rotatable by means of the stepping electric motor

(52) first into a position in the middle of the overall range of angular movement and is then rotated from this middle position in the one or other direction into the new position, a position indicating device (56) being provided for delivering a first output signal and a second output signal to the electric control circuit (42) when the cam disc (47) is turned from its middle position in the one or the other direction.

4. Blind stitch sewing machine according to claim 1, 2 or 3 characterised by an analogue and/or digital stitch depth indicator (44 and/or 45) which is connected to the electric control circuit (42) and has a line (68) of light diodes or has light diodes (70) for multi-segment indication o.f the digits of decimal numbers.

5. Blind stitch sewing machine according to one of the foregoing claims characterised in that the stitch depth selector (43) comprises a number of keys (63) with each of which is associated a predetermined spacing of the fabric deflector (5), when in the sewing position, from the path of movement of the curved needle (2).

6. Blind stitch sewing machine according to claim 5 in conjunction with claim 4 characterised in that the keys (63) are actuatable respectively for altering the associated spacing, stored in the store (71), of the fabric deflector (5), when in the sewing position, from the path of movement of the curved needle (2) and three further keys (65, 66, 67) are provided, which are connected to the electric control circuit 42 and are actuatable respectively for reducing and increasing the spacing with a corresponding change in the indication on the analogue and/or digital stitch depth indicator (44 or 45) and for passing the new spacing to the store (71).

## Revendications

1. Machine à coudre à points invisibles dont le plongeur (5) peut se déplacer entre une position de couture, dans laquelle il pousse l'ouvrage à coudre pour former une bosse placée sur la trajectoire en arc de cercle de l'aiguille courbe (2), et une position de libération de l'ouvrage qui permet de mettre l'ouvrage en place et de le retirer, au moyen d'un arbre oscillant (24) qui coopère avec une butée (40) servant à définir la position de couture du plongeur (5), butée qui peut elle-même être déplacée pour le réglage de la profondeur d'enfoncement de l'aiguille courbe (2) dans l'ouvrage à coudre, pour garantir que le plongeur (5) placé dans la position de couture sera situé à une distance appropriée de la trajectoire de l'aiguille courbe (2), caractérisée en ce que la butée réglable (40) est constituée par une came (47) que l'on peut faire tourner, au moyen d'un moteur électrique pas-à-pas (52) connecté à un circuit de commande électrique (42) comportant lui-même une mémoire (71) pouvant mémoriser plusieurs distances différentes entre le plongeur (5) placé dans sa position de couture et la trajectoire de l'aiguille courbe (2), en fonction de la distance qui a été appelée dans la mémoire (71) lorsqu'on a actionné un sélecteur manuel de profondeur d'enfoncement (43) connecté au circuit de commande électrique (42).

2. Machine à coudre à points invisibles selon la revendication 1, caractérisée en ce que la came (47) est prévue sur un arbre (49) parallèle à l'arbre oscillant (24) et présente une périphérie spiraloïde qui forme une surface de butée (48) pour un bras radial (46) de l'arbre oscillant (24).

3. Machine à coudre à points invisibles selon la revendication 1 ou 2, caractérisée en ce que, à chaque modification de la distance entre le plongeur (5) placé dans la position de couture et la trajectoire de l'aiguille courbe (2), la came (47) est tournée au moyen du moteur électrique pas-à-pas (52) tout d'abord dans une position située au centre de son intervalle de rotation total et, ensuite, dans l'un sens ou dans l'autre, à partir de cette position centrale, dans la nouvelle position, un capteur de position (56) étant prévu pour transmettre un premier signal de sortie ou un deuxième signal de sortie au circuit de commande électrique (42) lorsque la came (47) tourne dans l'un sens ou dans l'autre en partant de sa position centrale.

4. Machine à coudre à points invisibles selon la revendication 1, 2 ou 3, caractérisée par un afficheur de profondeur d'enfoncement analogique et/ou un afficheur de profondeur d'enfoncement numérique (44 ou 45 respectivement) qui sont connectés au circuit de commande électrique (42) et comprennent l'un une ligne de diodes électroluminescentes (68) et l'autre des diodes électroluminescentes (70) servant à donner un affichage multisegments des chiffres d'un nombre décimal.

5. Machine à coudre à points invisibles selon une des revendications précédentes, caractérisée en ce que le sélecteur de profondeur d'enfoncement (43) est composé de plusieurs touches (63) à chacune desquelles correspond une distance donnée entre le plongeur (5) placé dans la position de couture et la trajectoire de l'aiguille courbe (2).

6. Machine à coudre à points invisibles selon la revendication 5, en combinaison avec la revendication 4, caractérisée en ce que les touches (63) peuvent être actionnées pour faire varier la distance correspondante, mémorisée dans la mémoire (71), entre le plongeur (5) placé dans la position de couture et la trajectoire de l'aiguille courbe (2) et qu'il est prévu trois autres touches (65, 66, 67) qui sont connectées au circuit de commande électrique (42) et peuvent être actionnées respectivement pour réduire la distance ou agrandir la distance, avec modification correspondante de l'indication de l'afficheur de profondeur d'enfoncement analogique ou numérique (44 ou 45 respectivement), et pour entrer la nouvelle distance dans la mémoire (71
